# EUROPÄISCHE PATENTSCHRIFT

(11) **EP 1 048 365 B1**
(45) Veröffentlichungstag und Bekanntmachung des Hinweises auf die Patenterteilung: **18.10.2006**
(21) Anmeldenummer: 00103832.2
(22) Anmeldetag: 24.02.2000
(51) Int. Cl.: B08B 9/34, B08B 6/00

(54) **Verfahren und Vorrichtung zur Überkopf-Behandlung von Flaschen**
Method and device for the cleaning of inverted bottles
Procédé et dispositif de nettoyage de bouteilles en position inversées

(30) Priorität: 04.03.1999 DE 19909488
(43) Veröffentlichungstag der Anmeldung: 02.11.2000
(73) Patentinhaber: KHS AG, 44143 Dortmund (DE)
(72) Erfinder: Rung, Jürgen, 555471 Reich (DE)

(56) Entgegenhaltungen:
- WO-A-95/34385
- DE-A- 4 229 580
- US-A- 3 071 497
- US-A- 4 313 767
- US-A- 5 265 298
- US-A- 5 487 200

## Beschreibung

Die Erfindung bezieht sich auf ein Verfahren, bzw. eine Vorrichtung gemäß Oberbegriff des Patentanspruchs 1, bzw. 4.

Ein solches Verfahren und eine solche Vorrichtung sind aus der DE-A-42 29 580 bekannt.

Verfahren sowie Vorrichtungen zur Überkopf-Behandlung von Flaschen sind in unterschiedlichsten Ausführungen bekannt. Bekannt ist insbesondere auch eine nach Art eines Rinsers ausgebildete Vorrichtung, bei der die Flaschengreifer an einem um eine vertikale Achse umlaufenden Maschinenteil bzw. Rotor vorgesehen sind und die von den Flaschengreifern erfassten, zunächst mit ihrem Boden nach unten weisenden Flaschen durch radiales Schwenken nach außen gewendet werden, so dass sich die Flaschen nach dem Wenden mit der Flaschenmündung über einem eine Düsenöffnung bildenden Düsenrohr für das Behandlungsmedium befinden. Dieses Düsenrohr wird zumindest dann, wenn die Behandlung mit einem gas- oder dampfförmigen Behandlungsmedium erfolgt, durch die Flaschenmündung von unten her in den Innenraum der wendeten Flasche eingeführt. Probleme ergeben sich oftmals in bezug auf die geforderte Keimfreiheit der behandelnden Flaschen, und zwar speziell auch in bezug auf die Keimfreiheit der Flaschenmündung.

Bei dem Verfahren nach DE-A-42 29 580 erfolgt nach Beendigung wenigstens einer Behandlungsphase oder auf diese zeitlich folgend eine Beaufschlagung der Flaschenmündung der jeweiligen Flasche mit einem Strahl eines dampf- oder gasförmigen Mediums, und zwar aus einer Düsenöffnung, die mit Abstand der Flaschenmündung gegenüberliegend vorgesehen ist. Der aus der Düsenöffnung austretende Strahl läßt sich dabei so einstellen, dass er nicht, allenfalls nur ganz geringfügig in die jeweilige Flasche eintritt, aber an der Flaschenmündung eine radial nach außen und zumindest teilweise auch axial entlang der Außenfläche der Flasche verlaufende Strömung erzeugt. Ist das bei der Nachbehandlung verwendete Medium ein Sterilisationsmedium, z. B. Wasserdampf, so wird hiermit eine optimale Sterilisation der Flasche im Bereich der Flaschenmündung erreicht.

Das bei der Nachbehandlung verwendete Medium kann auch dazu dienen, an die Flaschenmündung gelangte Reste oder Tropfen eines flüssigen Behandlungsmediums (z. B. Wasser) zu entfernen oder zu verhindern, dass derartige Tropfen oder Reste in die Flasche gelangen. Diese Nachbehandlung, die mit dem Sterilisationsmedium (z. B. Wasserdampf) oder mit steriler Luft erfolgt, wird vor dem Zurückwenden und/oder beim Zurückwenden der Flasche in ihre ursprüngliche Ausgangslage vorgenommen und verhindert somit, dass bei diesem Zurückwenden Reste eines Behandlungsmediums und mit diesem Keime in den Innenraum der Flasche gelangen. Die Medien werden bei diesen Rundläufermaschinen über Drehschieber zu den einzelnen Düsen geführt, wie aus der DE A1 35 04 999 bekannt.

Ferner werden solche Rinser dazu benutzt, frisch geblasene oder von Zulieferpaletten herangeführte Neuflaschen vor dem Befüllungsvorgang auszublasen bzw. mit Sterilluft zu beaufschlagen. Insbesondere bei Verwendung von reinen Kunststoff-Flaschen ist deren durch elektrostatische Aufladung begründete Aufnahme von in der Umgebungsluft befindlichen Schmutzpartikeln nur schwer zu verhindern. Die starke Haftung dieser Schmutzpartikel führt dazu, dass trotz sorgfältiger und intensiver Spülung immer wieder Restpartikel in oder an der Flasche verbleiben und zu Beanstandungen führen können.

Vorgestellt wurde diesbezüglich eine Vorrichtung entsprechend der US 4,313,767. Diese Vorrichtung ist dazu vorgesehen, an Behälterböden anhaftende Feststoffe/Schmutzpartikel zu entfernen, wozu ionisiertes Gas eingesetzt wird, welches die dem Behälter anhaftende elektrostatische Ladung entfernen soll. Die Verwendung von weiteren ionisierten Medien, wie z.B. Flüssigkeiten oder Dämpfe, welche sowohl die Reinigung des Behälters selbst, als auch den Ladungsabbau verbessern würden, sieht diese Schrift nicht vor.

Der Erfindung liegt die Aufgabe zugrunde, der elektrostatischen Aufladung solcher Flaschen bzw. der Aufnahme positiver oder negativer elektrischer Ladung gegenüber der Umgebung entgegenzuwirken.

Diese Aufgabe wird gemäß der Erfindung durch ein Verfahren gemäß Anspruch 1 und eine Vorrichtung gemäß Anspruch 4 gelöst.

Dabei hat es sich als zweckmäßig erwiesen, dass die Entladeelektrode als Spitze ausgebildet und am Düsenrand angeordnet ist.

Weitere vorteilhafte Ausgestaltungen sind in den abhängigen Ansprüchen angegeben

Mit der vorgeschlagenen Vorrichtung lassen sich die durch elektrostatische Aufladung bei der Reinigung und Befüllung solcher Flaschen auftretenden Probleme vermeiden.

Die Erfindung wird im folgenden anhand der Figuren an einem Ausführungsbeispiel erläutert. Es zeigen:
Fig. 1 in sehr vereinfachter Darstellung und in Draufsicht eine Vorrichtung zum Behandeln von Flaschen in Form eines Rinsers umlaufender Bauart,
Fig. 2 in vereinfachter Darstellung eine an einem Flaschengreifer gehaltene, gewendete Flasche sowie ein unter der Flasche angeordnetes Düsenrohr einer Behandlungsstation und
Fig. 3 eine weitere Ausbildung einer Düseneinheit.

In den Figuren ist 1 der um eine vertikale Maschinenachse in Richtung des Pfeils A umlaufende Rotor einer als Rinser ausgebildeten Vorrichtung zum Behandeln von Flaschen 2, die der Vorrichtung über einem Transporteur 3 und einem Einlaufstern 4 zugeführt und die nach dem Behandeln über einen Ausschubstern und einem Transporteur 6 abgeführt werden, auf dem die Flaschen 2 wiederum aufrechtstehend, d. h. mit ihrem Boden unten abgeführt werden.

Jede einlaufende Flasche 2 wird von einem am Rotor 1 vorgesehenen Flaschengreifer 7 erfasst und gewendet, so dass der Flaschenboden 2' schließlich nach oben und die Flaschenmündung 2'' nach unten weisen. Dieses Wenden, welches in einem ersten, auf den Einlaufstern 4 folgenden Winkelbereich I stattfindet, erfolgt so, dass die jeweilige Flasche 2 mit ihrem Flaschenboden 2' radial nach außen geschwenkt wird. Nach dem Wenden erfolgt in einem weiteren, anschließenden Winkelbereich II das Behandeln der Flasche 2. In einem anschließenden Winkelbereich III der Drehbewegung des Rotors 1 wird die jeweilige Flasche 2 in ihre ursprüngliche Lage zurückgewendet und auf den Rotor 1 abgestellt. Die mit einer unterbrochenen Linie wiedergegebene Kurve 8 zeigt die vertikale Projektion des unteren Bereichs der Flaschen 2 bei umlaufenden Rotor 1.
Bei der dargestellten Ausführungsform ist jedem Flaschengreifer 7 ein eine Behandlungsposition bildendes vertikales Düsenrohr 9 zugeordnet. Die Düsenrohre 9 sind am Rotor 1 in gleichen Winkelabständen um dessen Drehachse versetzt oder an einem nicht dargestellten Element des Flaschengreifers 7 vorgesehen, so dass sich jedes Düsenrohr 9 bei einer von dem zugehörigen Flaschengreifer 7 erfassten und gewendeten Flasche 2 unterhalb dieser gewendeten Flasche befindet, und zwar achsgleich oder in etwa achsgleich mit der Achse der gewendeten Flasche 2, wie dies in der Fig. 2 dargestellt ist.

Jedes Düsenrohr 9 besitzt einen Düsenkanal 10 mit einer oberen Austritts- bzw. Düsenöffnung 11 und ist in einem Lager- und Verteilerelement 12 für einen vorgegebenen Hub in vertikaler Richtung verschiebbar, und zwar durch ein Betätigungselement 13, welches bei der dargestellten Ausführungsform von einem Pneumatikzylinder gebildet ist.

Über das Verteilerelement 12 und ein individuell steuerbares Ventil 14 ist jedes Düsenrohr 9 mit einer Leitung 15 für warmes Wasser verbunden. Weiterhin ist jedes Düsenrohr 9 über das Verteilerelement 12 und ein individuell steuerbares Ventil 18 mit einer Leitung 17 zum Durchführen von Dampf verbunden.

Die Fig. 2 zeigt am unteren Ende des Düsenrohres 9 ein Steuerventil 18, mit welchem das jeweilige Düsenrohr 9 bzw. der dortige Kanal entleert werden kann. Die Ventile 14, 16 und 18 sind beispielsweise elektrisch oder pneumatisch betätigte Ventile.

Gemäß dem in Figur 3 dargestellten Ausführungsbeispiel besteht die Vorrichtung aus dem Düsenrohr 9 mit Düsenkanal 10, wobei in diesem erweiterten Düsenkanal 10 eine Entladeelektrode 19 angeordnet ist, mit welcher ein Ladungsausgleich des Flaschenmaterials vorgenommen werden kann. Insbesondere wird dabei das verwendete Medium mit positiv und/oder negativ geladenen Ionen zum vollständigen Ladungsausgleich beaufschlagt. Zweckmäßig ist die Entladeelektrode 19 als Spitze ausgebildet und am vorderen Düsenrand angeordnet. Dabei kann das Düsenrohr 9 als Erdung und/oder Verstärkung der lonenproduktion dienen. Zweckmäßig ist dabei das hochspannungsführende Kabel 20 in einem Glasrohr 21 vergossen geführt und gegen Corona-Teilentladungen resistent. Die Entladeelektrode 19 ist mit dem Düsenrohr 9 über ein Hubelement 13 höhenmäßig bewegbar, so dass sowohl der Außenmantel der Flaschen 2 als auch deren Innenraum behandelt werden können.

## Patentansprüche

1. Verfahren zur Überkopf-Behandlung, insbesondere zum Rinsen, von Behältnissen wie z.B. Flaschen (2) oder dergleichen, bei dem die Behältnisse durch mehrere an einem umlaufenden Transportelement (1) vorgesehene Flaschengreifer (7) auf einer sich zwischen einer Einlaufstelle (4) für die zu behandelnden Behältnisse und einer Auslaufstelle (5) für die behandelten Behältnisse erstreckenden Transportstrecke (8) mitgenommen und für die Überkopf-Behandlung gewendet werden, wobei die Behältnisse mit zumindest einem Behandlungsmedium behandelt werden, das an Arbeitsstationen unterhalb der gewendeten Behältnisse vorgesehenen Düsen (9) mittels Drehschieber und/oder einer Drehdurchführung zentral zugeführt wird und aus diesen Düsen ausgebracht wird, **dadurch gekennzeichnet, dass** als Behandlungsmedium warmes Wasser oder Dampf verwendet wird, das beim Austritt aus der Düse (9) durch eine Entladeelektrode (19) mit positiv und/oder negativ geladenen Ionen zum vollständigen Ladungsausgleich der behandelten Behältnisse beaufschlagt wird.

2. Verfahren nach Anspruch 1, **dadurch gekennzeichnet, dass** die Behältnisse (2) mindestens im Innenraum mit dem Behandlungsmedium beaufschlagt werden.

3. Verfahren nach Anspruch 2, **dadurch gekennzeichnet, dass** der Innenraum und Außenmantel der Behälter (2) mit dem Behandlungsmedium beaufschlagbar sind.

4. Vorrichtung zur Durchführung eines Verfahrens nach den Ansprüchen 1 bis 3, mit mehreren an einem umlaufenden Transportelement (1) vorgesehenen Flaschengreifern (7) zur Mitnahme der Behältnisse auf einer sich zwischen einer Einlaufstelle (4) für die zu behandelnden Behältnisse und einer Auslaufstelle (5) für die behandelten Behältnisse erstreckenden Transportstrecke (8) sowie zum Wenden der Behältnisse für die Überkopf-Behandlung, mit an Arbeitsstationen unterhalb der gewendeten Behältnisse vorgesehenen Düsen (9) für den Austritt von warmem Wasser oder Dampf als Behandlungsmedium, und mit einer zentralen angebrachten Zuführung für Behandlungsmedien mittels Drehschieber und/oder einer Drehdurchführung, **dadurch gekennzeichnet, dass** eine Entladeelektrode (19) zum Beaufschlagen des aus der Düse austretenden Behandlungsmediums mit positiv und/oder negativ geladenen Ionen zum vollständigen Ladungsausgleich der behandelnden Behältnisse beweglich angeordnet ist und über ein Hubelement (13) in die Behältnisse einfahrbar ist.

5. Vorrichtung nach Anspruch 4, **dadurch gekennzeichnet, dass** das hochspannungsführende Kabel (11) in einem Glasrohr (12) vergossen geführt ist und gegen Corona-Teilentladungen resistent ist.

6. Vorrichtung nach einem der Ansprüche 4 oder 5, **dadurch gekennzeichnet, dass** die Entladeelektrode (19) als Spitze ausgebildet und am Düsenrand angeordnet ist.

7. Vorrichtung nach einem der Ansprüche 4 bis 6, **dadurch gekennzeichnet, dass** die Entladeelektrode (19) mit der Düse (9) höhenverfahrbar gelagert ist.

8. Vorrichtung nach einem der Ansprüche 4 bis 7, **dadurch gekennzeichnet, dass** die umschließende Düse (9) als Erdung und/oder Verstärkung der Ionenproduktion dient.

## Claims

1. Method for the overhead treatment, more especially the rinsing, of containers such as bottles (2) or the like, for example, wherein the containers are entrained by a plurality of bottle gripping means (7), provided on a circulatory conveying arrangement (1), on a conveyor path (8) which extends between an inlet location (4) for the containers to be treated and an outlet location (5) for the treated containers, and are turned for the overhead treatment, the containers being treated with at least one treatment medium, which is centrally supplied, by means of rotary slides and/or a rotary transmission, to nozzles (9), which are provided at work stations beneath the turned containers, and said medium is distributed from these nozzles, **characterised in that** hot water or steam is used as the treatment medium which, on emerging from the nozzle (9), is acted-upon by a discharge electrode (19) with positively and/or negatively charged ions for the complete charge equalisation of the treated containers.

2. Method according to claim 1, **characterised in that** the containers (2) are acted-upon, at least in the interior, with the treatment medium.

3. Method according to claim 2, **characterised in that** the interior and outer surface of the vessels (2) can be acted-upon with the treatment medium.

4. Apparatus for carrying out a method according to claims 1 to 3, having a plurality of bottle gripping means (7), provided on a circulatory conveying arrangement (1), for entraining the containers on a conveyor path (8) which extends between an inlet location (4) for the containers to be treated and an outlet location (5) for the treated containers, as well as for turning the containers for the overhead treatment, nozzles (9), provided at work stations beneath the turned containers, for the discharge of hot water or steam as the treatment medium, and a central attached supply line for supplying treatment media by means of rotary slides and/or a rotary transmission, **characterised in that** a discharge electrode (19), for acting upon the treatment medium, emerging from the nozzle, with positively and/or negatively charged ions for the complete charge equalisation of the containers being treated, is displaceably disposed and is introducible into the containers via a lifting member (13).

5. Apparatus according to claim 4, **characterised in that** the high-voltage-conducting cable (11)* extends into a glass tube (12)** and is resistant to partial coronal discharges.

6. Apparatus according to one of claims 4 or 5, **characterised in that** the discharge electrode (19) is in the form of a point and is disposed on the nozzle edge.

7. Apparatus according to one of claims 4 to 6, **characterised in that** the discharge electrode (19) is mounted so as to be vertically displaceable with the nozzle (9).

8. Apparatus according to one of claims 4 to 7, **characterised in that** the surrounding nozzle (9) serves to ground and/or to amplify the production of ions.

## Revendications

1. Procédé de traitement la tête en bas, en particulier pour le rinçage, de récipients tels que des bouteilles (2) par exemple ou similaires, dans lequel les récipients sont entraînés par plusieurs dispositifs preneurs de bouteilles (7) prévus sur un élément transporteur (1) circulant, suivant un parcours de transport (8) s'étendant entre un point d'entrée (4) destiné aux récipients à traiter et un point de sortie (5) destiné aux récipients traités, et sont retournés pour subir un traitement la tête en bas, les récipients étant traités avec au moins un produit de traitement qui est acheminé centralement par des vannes rotatives et/ou par un passage tournant vers des buses (9) prévues au niveau de postes de travail situés sous les récipients retournés et est épandu par ces buses, **caractérisé en ce que** de l'eau chaude ou de la vapeur est utilisée comme produit de traitement qui, lorsqu'il sort de la buse (9), est sollicité par une électrode de décharge (19) en ions chargés positivement et/ou négativement afin d'obtenir un équilibrage total de charge des récipients traités.

2. Procédé selon la revendication 1, **caractérisé en ce que** les récipients (2) sont amenés en contact avec le produit de traitement, au moins dans leur espace intérieur.

3. Procédé selon la revendication 2, **caractérisé en ce que** l'espace intérieur et l'enveloppe extérieure du récipient (2) sont susceptibles d'être amenés en contact avec le produit de traitement.

4. Dispositif de mise en oeuvre d'un procédé selon les revendications 1 à 3, comprenant plusieurs dispositifs preneurs de bouteilles (7) prévus sur un élément transporteur (1) circulant, destinés à entraîner les récipients sur un parcours de transport (8) s'étendant entre un point d'entrée (4) destiné aux récipients à traiter et un point de sortie (5) destiné aux récipients traités, et à retourner les récipients pour leur faire subir un traitement la tête en bas, comprenant des buses (9) prévues au niveau de postes de travail situés sous les récipients retournés, pour la sortie d'eau chaude ou de vapeur servant de produit de traitement, et comprenant un acheminement central de produits de traitement au moyen de vannes rotatives et/ou d'un passage tournant, **caractérisé en ce qu'**une électrode de décharge (19) destinée à solliciter le produit de traitement qui sort de la buse en ions chargés positivement et/ou négativement afin d'obtenir un équilibrage total de charge des récipients traités est montée mobile et peut être introduite dans les récipients au moyen d'un élément de levée.

5. Dispositif selon la revendication 4, **caractérisé en ce que** le câble (11) acheminant la haute tension est noyé dans un tube en verre (12) et résiste aux décharges partielles à effet Corona.

6. Dispositif selon l'une des revendications 4 ou 5, **caractérisé en ce que** l'électrode de décharge (19) est conformée en pointe et placée au bord de la buse.

7. Dispositif selon l'une des revendications 4 à 6, **caractérisé en ce que** l'électrode de décharge (19) est susceptible de se déplacer en hauteur avec la buse (9).

8. Dispositif selon l'une des revendications 4 à 7, **caractérisé en ce que** la buse (9) entourante sert de mise à la terre et/ou sert à renforcer la production d'ions.
